# FASCICULE DE BREVET EUROPEEN

(11) **EP 0 318 344 B1**
(45) Date de publication et mention de la délivrance du brevet: **01.12.1993**
(21) Numéro de dépôt: 88402708.7
(22) Date de dépôt: 27.10.1988
(51) Int. Cl.: H01H 71/46

(54) **Additif de signalisation de défaut pour appareil électrique de protection**
Fehlermeldezusatz für elektrisches Schutzgerät
Additional fault indicator for electrical switch device

(30) Priorité: 26.11.1987 FR 8716393
(43) Date de publication de la demande: 31.05.1989
(73) Titulaire: TELEMECANIQUE, 92504 Rueil Malmaison Cedex (FR)
(72) Inventeur: Bouley, Pierre, F-21000 Dijon (FR); Guenin, Serge, F-21240 Talant (FR)
(74) Mandataire: de Saint-Palais, Arnaud Marie

(56) Documents cités:
- EP-A- 0 017 817
- DE-A- 3 014 553
- DE-A- 3 402 850
- DE-A- 3 603 945
- FR-A- 2 179 766

## Description

La présente invention concerne un additif de signalisation logeable de manière amovible dans un appareil électrique de protection multipolaire tel qu'un disjoncteur-moteur.

Pour assurer une signalisation de défaut, il est connu de monter un additif dans un disjoncteur-moteur du type présentant dans un boîtier :
- au moins deux contacts séparables par pôle,
- un ensemble déclencheur magnétique et/ou thermique qui détecte les défauts tels que surcharges ou courts-circuits affectant l'un ou l'autre pôle,
- un mécanisme d'ouverture et de fermeture des contacts comprenant une serrure actionnable par le déclencheur, ainsi qu'un bouton-poussoir marche et un bouton-poussoir arrêt pour la commande manuelle de l'appareil.

L'additif comporte alors, d'une façon analogue à celle décrite dans le brevet FR-A-2 179 766,
- un organe de signalisation électrique qui présente un équipage mobile entre une position armée et une position de signalisation, l'équipage mobile étant armé par le bouton-poussoir marche,
- et un mécanisme de blocage associé à l'équipage mobile et assujetti au mécanisme d'ouverture-fermeture de manière à maintenir l'équipage en position armée lors d'un actionnement manuel du bouton-poussoir arrêt et à libérer l'équipage mobile lors d'un déclenchement sur défaut.

Les additifs de signalisation connus logés dans les disjoncteurs-moteur ont pour inconvénient d'être dépourvus de tout dispositif de visualisation qui permettrait à l'utilisateur de constater que l'appareil a déclenché consécutivement à un défaut de surintensité.

Pour supprimer cet inconvénient, on a proposé, notamment par le brevet DE-A-3603945, un dispositif de signalisation mécanique faisant intervenir une roue dentée, en coopération avec un cliquet et un levier pivotant. Il s'avère que ce dispositif est compliqué et remplit une fonction de comptage que l'invention ne cherche pas à obtenir.

Un dispositif correspondant au préambule de la revendication 1 est par exemple décrit dans le document DE-A-3 014 553.

L'invention a en particulier pour but de permettre à l'utilisateur de constater visuellement sur l'appareil de protection un déclenchement sur défaut, en conjugaison avec une signalisation électrique locale ou à distance de ce défaut, et de faire la distinction entre un tel déclenchement et une ouverture manuelle.

Elle a également pour but de réaliser un additif logeable dans un appareil de protection multipolaire, combinant de manière simple et peu coûteuse une signalisation électrique et une visualisation des défauts électriques, cette combinaison étant assurée par un couplage à faible nombre de pièces constituantes et d'assemblage facile.

Pour parvenir à ce résultat, l'invention propose un additif de signalisation pour appareil de protection multipolaire présentant dans un boîtier :
- au moins deux contacts séparables par pôle,
- un ensemble déclencheur magnétique et/ou thermique,
- un mécanisme d'ouverture et de fermeture des contacts comprenant une serrure actionnable par le déclencheur, ainsi qu'un bouton-poussoir marche et un bouton-poussoir arrêt pour la commande manuelle de l'appareil,
   l'additif comportant :
- un organe de signalisation électrique qui présente un équipage mobile entre une position armée et une position de signalisation,
- l'équipage mobile étant déplaçable par le bouton-poussoir marche au moyen d'un élément palpeur pour assurer le réarmement de l'organe de signalisation électrique,
- un mécanisme de blocage associé à l'équipage mobile et assujeti au mécanisme d'ouverture-fermeture de manière à maintenir l'équipage en position de repos lors d'un actionnement manuel du bouton-poussoir arrêt et libérer l'équipage mobile lors d'un déclenchement sur défaut, cet additif de signalisation étant caractérisé en ce qu il est logé sous un capot de l'appareil de protection et en ce qu'il comprend, à l'intérieur dudit boîtier, un indicateur visuel mécanique de défaut couplé à l'organe de signalisation électrique, distinct des boutons-poussoirs marche-arrêt et constitué par un levier pivotant, coudé et articulé sur un axe et dont le mouvement, couplé à celui de l'équipage mobile, le rend visible directement depuis l'extérieur dudit capot, grâce à une première ouverture et à une deuxième ouverture respectivement prévues dans ledit boîtier et dans ledit capot.

L'utilisateur peut ainsi voir directement sur l'appareil de protection qu'il s'est produit un déclenchement automatique, tandis qu'une commande ou une signalisation à distance peut être entreprise grâce à l'organe de signalisation électrique.

Le levier indicateur peut être entraîné par au moins une portée de l'équipage mobile, cette portée pouvant constituer avantageusement l'axe de pivotement du levier.

L'équipage mobile est de préférence déplaçable parallèlement à la direction d'enfoncement du bouton-poussoir marche ; le couplage du levier indicateur avec l'équipage mobile est alors tel que la plage de visualisation se rapproche des ouvertures prévues dans le boîtier de l'additif et dans le capot de l'appareil lorsque l'équipage mobile s'en éloigne.

La description qui suit va expliciter les caractéristiques et avantages d'un mode de réalisation particulier de l'invention.

Au dessin annexé :
La figure 1 représente en élévation un disjoncteur-moteur équipé de l'additif de signalisation selon l'invention ;
La figure 2 est une vue de côté du disjoncteur-moteur de la figure 1 ;
La figure 3 en est une vue de dessus ;
La figure 4 montre en perspective le disjoncteur-moteur et l'additif désencliqueté ;
La figure 5 est une vue en élévation de l'additif du côté de la serrure du disjoncteur-moteur ;
La figure 6 est une vue de côté de l'additif de la figure 5 ;
La figure 7 est une élévation de l'additif ouvert du côté opposé à la serrure du disjoncteur-moteur ;
Les figures 8 à 10 représentent schématiquement le disjoncteur-moteur, respectivement à l'état marche, à l'instant où se produit un défaut de surintensité et à l'état déclenché ;
Les figures 11 à 13 montrent schématiquement l'additif de signalisation dans les mêmes phases respectives de fonctionnement ;
La figure 14 est une vue coupe selon A-A de la figure 11 ;
La figure 15 représente une variante de couplage du levier indicateur avec l'interrupteur de signalisation électrique.

L'appareil de protection représenté sur les figures est un disjoncteur-moteur tripolaire 10 ; il pourrait bien entendu s'agir d'un appareil de protection de type différent assurant les fonctions de disjoncteur et/ou de relais thermique.

Le disjoncteur-moteur 10 comprend un socle 11 et un capot 12 fixé de manière amovible au socle. Un déclencheur thermique et magnétique 13 est prévu sur un premier côté d'un bloc plat 14 qui loge dans une enveloppe métallique un mécanisme 15 d'ouverture et de fermeture de contacts 16. Ces contacts 16 ne sont illustrés que sur les figures 8 et 9.

Le mécanisme 15 comporte une serrure de déclenchement assujettie au déclencheur 13, ainsi qu'un bouton-poussoir "marche" 17 et un bouton-poussoir "arrêt" 18 ; les boutons 17, 18 sont déplaçables selon une direction définie par la flèche F (voir figures 1 et 4).

Le disjoncteur-moteur est armé et les contacts sont fermés lorsqu'on enfonce le bouton 17 ; les contacts sont ouverts quand on appuie sur le bouton 18.

Un additif de signalisation 20 est rapporté dans l'appareil 10, plus précisément sur le socle 11, en étant recouvert par le capot 12 quand on fixe celui-ci sur le socle. L'additif 20 présente un boîtier 21 et, dans ce boîtier, d'une part, un organe de signalisation électrique de défaut 22 constitué par un interrupteur et, d'autre part, un indicateur visuel de défaut 23 (voir figure 7) couplé à l'interrupteur.

L'additif 20 se fixe de façon amovible au compartiment 14 du disjoncteur à l'aide d'éléments d'encliquetage non représentés.

L'additif présente du côté du compartiment un premier doigt ou autre élément palpeur 24 déplaçable selon une direction parallèle à la flèche F à travers une lumière 25 du boîtier 21 et une fenêtre 26 du compartiment ; le déplacement du doigt 24 vers le bas est causé par l'appui direct d'une portée 17a du bouton marche 17 (figures 8 - 10) ; son déplacement vers le haut est produit par un ressort de rappel 27 appliqué à la partie mobile de l'interrupteur 22 (figures 11 - 13).

L'additif de signalisation 20 comprend du côté du compartiment un deuxième doigt ou autre élément palpeur 28 déplaçable selon une trajectoire courbe dans une fente 29 ménagée dans le boîtier 21 et dans une fenêtre correspondante 30 du compartiment.

Le déplacement du doigt 28 a lieu en cas de défaut exclusivement et il est produit par percussion sur ce doigt d'un levier 31 appartenant à la serrure du mécanisme 15 d'ouverture - fermeture (voir figures 8 - 10). Le levier 31 ne se déplace qu'en cas de défaut détecté par le déclencheur et il est assujetti, d'une part, à un axe-crochet 32 associé au déclencheur 13 et, d'autre part, à un balancier 33 entretoisant les deux boutons-poussoir 17, 18 ; le levier 31 commande via un levier pivotant 34 un porte-contact 35, lequel porte-contact assure en position haute la fermeture des contacts 16 (figure 8) et en position basse la séparation des contacts (figures 9 et 10). Il va de soi que le mécanisme 15 peut être constitué différemment.

Le boîtier 21 de l'additif possède de plus une ouverture 36 (figures 4 et 7) dans laquelle peut apparaître une pastille ou plage de visualisation propre à l'indicateur de défaut 23. Quand le boîtier 21 est enfermé sous le capot 12, l'ouverture 36 est située en regard d'une autre ouverture 37 (voir figure 3) ménagée frontalement sur le capot ; de la sorte, l'utilisateur constate en observant l'ouverture 37 l'apparition d'un déclenchement automatique provenant à coup sûr d'un défaut.

L'organe interrupteur de signalisation électrique 22 logé dans le boîtier 21 de l'additif comprend un équipage mobile 40 muni d'une barrette sensiblement verticale 41 (figures 7 et 11 - 14) qui est solidaire, d'une part, du doigt palpeur 24, d'autre part, d'un porte-contact 42, et qui est sollicitée vers le haut par le ressort de rappel 27. Le porte-contact 42 contient un pont de contact 43 qui coopère avec des contacts fixes 44 reliés à l'extérieur du boîtier par des conducteurs électriques 45. Le porte-contact 42 a un plan de symétrie X-X parallèle à la direction F et se déplace dans ce plan (figure 13) ; la barrette 41 est déportée latéralement vers un côté 46 du boîtier 21 selon un axe Y-Y parallèle à X-X pour faciliter la mise en place de l'indicateur visuel 23 (figure 13).

L'interrupteur de signalisation 22 est présentement du type à fermeture en cas de défaut ; il peut aussi bien être du type à ouverture en cas de défaut et cela par simple changement de position du pont de contact 43 et des contacts fixes 44.

L'additif de signalisation comprend un mécanisme de blocage 50 associé à l'équipage mobile 40 et assujetti au mécanisme 15 d'ouverture - fermeture via le deuxième doigt palpeur 28.

Le mécanisme de blocage 50 (voir figures 11 - 14) comporte un levier 51 apte à pivoter autour d'un axe 52 et solidaire du doigt 28, la fente circulaire 29 de guidage du doigt étant en conséquence centrée sur l'axe 52. Au levier 51 est articulée une extrémité d'une barrette 53 dont l'autre extrémité porte un bec 54 qui coopère avec une portée d'accrochage 55 prévue sur l'équipage mobile 40. Une rampe 56 adjacente à la portée 55 coopère avec une face inclinée du bec 54. Un ressort en épingle 57 sollicite la barrette 53 vers sa position d'accrochage dans la position armée (voir figure 11) de l'ensemble interrupteur 22 - indicateur visuel 23 de défaut.

A l'organe interrupteur 22 est couplé selon l'invention l'indicateur visuel de défaut 23, celui-ci étant constitué par un levier coudé 60. Le levier 60 porte à une extrémité au moins une plage de visualisation 61 apte à venir en regard de l'ouverture 36 du boîtier 21 et de la lumière 37 du capot 12 ; à l'autre extrémité, le levier 60 est articulé en 62 à un bossage 63 de la barrette 41 situé d'un côté de cette barrette. De l'autre côté de la barrette 41, il est prévu deux butées fixes 64, 65 qui limitent respectivement le pivotement du levier coudé 60 en position normale (figure 11) et en position de signalisation de défaut (figures 12, 13).

Dans la variante de réalisation de la figure 15, le levier coudé 60 est articulé sur un axe 66 fixe et lié au boîtier 21, et son pivotement est engendré par des tétons d'entraînement 67, 68 prévus sur la barrette 41. Le téton 67 entraîne la barrette vers la position normale indiquée en tirets, tandis que le téton 68 met la barrette dans sa position de signalisation de défaut indiquée en traits pleins. Il va de soi que des butées peuvent être prévues en d'autres points du boîtier 21 pour le levier 60, par exemple au niveau de la plage 61 et de l'ouverture 36. Les agencements représentés évitent l'emploi d'un ressort de rappel spécifique pour le levier 60.

Le fonctionnement de l'additif de signalisation sera maintenant expliqué en regard des figures 8 à 13.

Dans l'état marche (figure 8), le bouton-poussoir marche 17 est enfoncé, le bouton-poussoir arrêt 18 est saillant et le levier 31 de la serrure est retenu par le crochet 32. De la sorte, le levier pivotant 34 maintient le porte-contact 35 en position haute et les contacts 16 sont donc fermés ; de plus, le doigt palpeur 28 reste à droite de la fenêtre 30. Il en résulte pour l'additif de signalisation (voir figure 11) que l'ensemble formé par le levier 51 et la barrette 53 reste poussé vers la droite par le ressort 57 ; le bec 54 reste donc accroché sur la portée 55 pour maintenir l'équipage mobile 40 en position basse, les contacts 43, 44 étant par conséquent séparés. Le levier indicateur 60 est contraint par la butée 64 vers une position où la plage 61 est dissimulée (figure 11).

Lorsque survient un défaut de surcharge ou de court-circuit (voir figure 9), le crochet 32 pivote et libère le levier 31 qui est sollicité par un ressort non indiqué pour pivoter en sens antihoraire ; donc le levier 31, d'une part, entraîne le levier 34 qui fait descendre le porte-contact 35 et ouvre les contacts principaux 16, d'autre part, entraîne le doigt palpeur 28 qui descend dans la fente 30 du compartiment 14 et dans la fente 29 de l'additif selon une trajectoire circulaire définie par la fente 29 et le levier 51 de l'additif. Comme on le voit figure 12, la barrette 53 est rétractée vers la gauche et son bec 54 libère la portée 55 de l'équipage mobile 40, de sorte que celui-ci monte rapidement sous l'effet du ressort 27. Le levier 60 est alors contraint par la butée 65 de pivoter en sens antihoraire vers la position de la figure 12, la plage 61 apparaissant au niveau de l'ouverture 36.

A l'état déclenché, la serrure du disjoncteur-moteur vient dans l'état illustré sur la figure 10, tandis que les boutons-poussoir 17 et 18 sont respectivement sorti et effacé par rapport au compartiment 14. Dans l'additif de signalisation (voir figure 13), la barrette 53 revient rapidement avec le doigt 28 et le levier 51 dans une position sensiblement identique à celle de la figure 11, à ceci près que la face inclinée du bec 54 est appliquée contre la rampe 56 de l'équipage mobile.

Le réarmement du disjoncteur s'effectue par l'enfoncement du bouton 17 pour revenir à la position "marche" des figures 8 à 13 ; le réarmement de l'additif est aisé puisque la portée 17a du bouton 17 entraîne vers le bas le doigt palpeur 24 et l'équipage mobile 40 ; la rampe 56 glisse sur la face 54, si bien que la barrette 53 s'efface légèrement puis vient immédiatement après s'accrocher sur la portée 55 sous l'effet du ressort 57. Le levier coudé de visualisation 60 revient automatiquement à sa position de la figure 11.

On notera que les axes de déplacement de la barrette de blocage 53 et de l'équipage mobile 40 sont sensiblement coplanaires. Les conducteurs électriques 45 qui relient l'additif à l'extérieur peuvent être raccordés à des bornes B (figure 12) prévues sur une paroi du boîtier 21 de l'additif et accessibles de l'extérieur du capot 12. On observera enfin que l'additif 20 se loge sous le capot 12 dans un faible volume défini entre une paroi de l'enveloppe du bloc 14 et une paroi du capot, ce volume ayant une épaisseur e comparable à celle réservée au déclencheur 13 et une hauteur h adaptée au saillant du nez de l'appareil.

Dans une autre variante non représentée, l'interrupteur 22 peut être associé directement à la barrette 53 du mécanisme de blocage en étant muni à cet effet d'un organe de retenue bistable.

## Revendications

1. Additif de signalisation pour appareil de protection multipolaire présentant dans un boîtier :
- au moins deux contacts séparables (16) par pôle,
- un ensemble déclencheur (13) magnétique et/ou thermique,
- un mécanisme (15) d'ouverture et de fermeture des contacts comprenant une serrure actionnable par le déclencheur, ainsi qu'un bouton-poussoir marche (17) et un bouton-poussoir arrêt (18) pour la commande manuelle de l'appareil,
l'additif (20) comportant :
- un organe de signalisation électrique (22) qui présente un équipage (40) mobile entre une position armée et une position de signalisation,
- l'équipage mobile étant déplaçable par le bouton-poussoir marche au moyen d'un élément palpeur (24) pour assurer le réarmement de l'organe de signalisation électrique,
- un mécanisme de blocage (50) associé à l'équipage mobile (40) et assujeti au mécanisme (15) d'ouverture-fermeture de manière à maintenir l'équipage en position de repos lors d'un actionnement manuel du bouton-poussoir arrêt et libérer l'équipage mobile lors d'un déclenchement sur défaut,
caractérisé en ce qu'il est logé sous un capot (12) de l'appareil de protection et en ce qu'il comprend, à l'intérieur dudit boîtier (21), un indicateur visuel mécanique de défaut (23) couplé à l'organe de signalisation électrique (22), distinct des boutons-poussoirs marche-arrêt (17, 18) et constitué par un levier pivotant (60), coudé et articulé sur un axe (62) et dont le mouvement, couplé à celui de l'équipage mobile (40), le rend visible directement depuis l'extérieur dudit capot (12), grâce à une première ouverture (36) et à une deuxième ouverture (37) respectivement prévues dans ledit boîtier (21) et dans ledit capot (12).

2. Additif de signalisation selon la revendication 1, caractérisé en ce que ledit axe (62) est solidaire de l'equipage mobile (40), et en ce qu'au moins une butée fixe (64, 65) est prévue dans le boîtier (21) de l'additif pour limiter le pivotement du levier.

3. Additif de signalisation selon la revendication 1, caractérisé en ce que le levier pivotant coudé est articulé sur un axe fixe (66) du boîtier (21) de l'additif, l'équipage mobile (40) comportant au moins une portée d'entraînement (67, 68) associée au levier.

4. Additif de signalisation selon la revendication 3, caractérisé en ce que l'équipage mobile comporte deux portées (67, 68) d'entraînement associées au levier pivotant coudé (60) pour entraîner celui-ci dans les deux sens.

5. Additif de signalisation selon les revendications 1 à 4,
caractérisé en ce que l'équipage mobile (40) de l'organe de signalisation électrique (22) est déplaçable selon un axe parallèle à la direction F de déplacement du bouton-poussoir marche (17) :
- le mécanisme de blocage (50) comprend une barrette (53) sensiblement transversale à l'équipage mobile et munie d'un bec (54) coopérant avec une portée d'accrochage (55) prévue sur l'équipage mobile,
- la barrette de blocage (53) étant sollicitée par un ressort (57) vers sa position d'accrochage de l'équipage mobile et étant liée à un élément palpeur (28) déplaçable en cas de défaut par le mécanisme (15) d'ouverture - fermeture de manière à subir un effacement de décrochage en cas de déclenchement sur défaut.

6. Additif de signalisation selon la revendication 5, caractérisé en ce que les axes de déplacement de la barrette de blocage (53) et de l'équipage mobile (40) sont sensiblement coplanaires.

7. Additif de signalisation selon l'une des revendications 5 ou 6,
caractérisé en ce que le bec (54) de la barrette de blocage (53) présente une face inclinée applicable contre une rampe (56) de l'équipage mobile (40) dans la position de travail de l'organe de signalisation électrique.

## Claims

1. A signalling additive for a multipolar protecting device having in a box:
- at least two separable contacts (16) per pole,
- a magnetic and/or thermal triggering assembly (13),
- a mechanism (15) for opening and closing of the contacts comprising a lock that can be activated by the triggering assembly, and an ON push-button (17) and an OFF push-button (18) for manual controlling of the device,
said additive (20) comprising:
- an electrical signalling unit (22) which has an element (40) moving between an armed position and a signalling position,
- the moving element being movable by the ON push-button by means of a feeling element (24) for ensuring a resetting of the electrical signalling unit,
- a blocking mechanism (50) associated with the moving element (40) and subjected to the opening-closing mechanism (15) so as to maintain the element in the position of rest during manual activating of the OFF push-button and to release the moving element upon a triggering on default,
characterized in that it is housed under a cover (12) of the protecting device and in that it comprises, inside said box (21), a mechanical visual indicator of default (23) coupled to the electrical signalling unit (22), distinct from the ON-OFF push-buttons (17, 18) and constituted by a pivoting lever (60), elbowed and articulated on an axis (62) and whose motion, coupled to that of the moving element (40), renders it directly visible from the exterior of said cover (12), thanks to a first opening (36) and to a second opening (37) respectively provided in said box (21) and in said cover (12).

2. The signalling additive according to claim 1, characterized in that said axis (62) is interdependent with the moving element (40), and in that at least one set stop (64, 65) is provided in the box (21) of the additive to limit the pivoting of the lever.

3. The signalling additive according to claim 1, characterized in that the elbowed pivoting lever is articulated on a set axis (66) of the box (21) of the additive, the moving element (40) comprising at least one drive span (67, 68) associated with the lever.

4. The signalling additive according to claim 3, characterized in that the moving element comprises two drive spans (67, 68) associated with the elbowed pivoting lever (60) to drive the latter in both directions.

5. The signalling additive according to claims 1 to 4, characterized in that the moving element (40) of the electrical signalling unit (22) is movable according to an axis parallel to the direction F of displacement of the ON push-button (17):
- the blocking mechanism (50) comprises a bar (53) substantially transversal to the moving element and fitted with a tip (54) cooperating with a catching span (55) provided on the moving element,
- the blocking bar (53) being solicited by a spring (57) towards its position catching the moving element and being linked to a feeling element (28) movable in the case of default by the opening - closing mechanism (15) in order to undergo a cancellation of catching in the case of triggering on default.

6. The signalling additive according to claim 5, characterized in that the axes of displacement of the blocking bar (53) and of the moving element (40) are substantially coplanar.

7. The signalling additive according to either of claims 5 or 6, characterized in that the tip (54) of the blocking bar (53) has an inclined side applicable against a ramp (56) of the moving element (40) in the working position of the electrical signalling unit.

## Patentansprüche

1. Anzeigezusatz für ein vielpoliges Schutzgerät, der in einem Gehäuse aufweist:
- mindestens zwei trennbare Kontakte (16) pro Pol,
- eine magnetische und/oder thermische Auslöseeinrichtung (13),
- einen Öffnungs- und Schließmechanismus (15) der Kontakte, der ein durch den Auslöser betätigbares Schloß sowie einen Einschaltdruckknopf (17) und einen Ausschaltdruckknopf (18) zur manuellen Steuerung des Geräts enthält,
- wobei der Zusatz (20) aufweist:
- ein elektrisches Anzeigeorgan (22), das ein zwischen einer angezogenen Stellung und einer Anzeigestellung bewegliches Teil (40) enthält,
- wobei das bewegliche Teil durch den Einschaltddruckknopf mittels eines Tastelements (24) verschiebbar ist, um das Wiedereinschalten des elektrischen Anzeigeorgans zu bewirken,
- einen Blockiermechanismus (50), der dem beweglichen Teil (40) zugeordnet und vom Öffnungs-Schließ-Mechanismus (15) abhängig ist, um das Teil bei einer manuellen Betätigung des Ausschaltdruckknopfs in der Ruhestellung zu halten und das bewegliche Teil bei einer Auslösung aufgrund eines Fehlers freizugeben,
dadurch gekennzeichnet, daß er unter einem Deckel (12) des Schutzgeräts angeordnet ist und daß er im Inneren des Gehäuses (21) einen mechanischen Fehleranzeiger (23) aufweist, der an das elektrische Anzeigeorgan (22) gekoppelt ist, von den Einschalt-Ausschalt-Druckknöpfen (17, 18) getrennt ist und von einem Kipphebel (60) gebildet wird, der gekrümmt ist und auf eine Achse (62) angelenkt ist, und dessen Bewegung, gekoppelt mit der des beweglichen Teils (40), ihn direkt von außerhalb des Deckels (12) sichtbar macht, aufgrund einer ersten Öffnung (36) und einer zweiten Öffnung (37), die je in dem Gehäuse (21) bzw. in dem Deckel (12) vorgesehen sind.

2. Anzeigezusatz nach Anspruch 1, dadurch gekennzeichnet, daß die Achse (62) fest mit dem beweglichen Teil (40) verbunden ist und daß mindestens ein fester Anschlag (64, 65) im Gehäuse (21) des Zusatzes vorgesehen ist, um das Kippen des Hebels zu begrenzen.

3. Anzeigezusatz nach Anspruch 1, dadurch gekennzeichnet, daß der gekrümmte Kipphebel auf einer festen Achse (66) des Gehäuses (21) des Zusatzes gelenkig befestigt ist, wobei das bewegliche Teil (40) mindestens ein dem Hebel zugeordnetes Antriebslager (67, 68) aufweist.

4. Anzeigezusatz nach Anspruch 3, dadurch gekennzeichnet, daß das bewegliche Teil zwei dem gekrümmten Kipphebel (60) zugeordnete Antriebslager (67, 68) aufweist, um diesen in beide Richtung anzutreiben.

5. Anzeigezusatz nach den Ansprüchen 1 bis 4,
dadurch gekennzeichnet, daß das bewegliche Teil (40) des elektrischen Anzeigeorgans (22) gemäß einer Achse parallel zur Verschieberichtung F des Einschaltdruckknopfs (17) beweglich ist:
- der Blockiermechanismus (50) weist einen Stab (53) auf, der im wesentlichen quer zum beweglichen Teil liegt und mit einem Schnabel (54) versehen ist, der mit einem auf dem beweglichen Teil vorgesehenen Einhaklager (55) zusammenwirkt,
- wobei der Blockierstab (53) von einer Feder (57) in seine Stellung des Festhakens des beweglichen Teils gedrückt wird und mit einem Tastelement (28) verbunden ist, das im Fall eines Fehlers durch den Öffnungs-Schließmechanismus (15) verschiebbar ist, so daß er im Fall eines durch einen Fehler verursachten Auslösens eine Rückzug-Loshakbewegung erfährt.

6. Anzeigezusatz nach Anspruch 5, dadurch gekennzeichnet, daß die Verschiebeachsen des Blockierstabs (53) und des beweglichen Teils (40) im wesentlichen koplanar sind.

7. Anzeigezusatz nach einem der Ansprüche 5 oder 6, dadurch gekennzeichnet, daß der Schnabel (54) des Blockierstabs (53) eine geneigte Fläche aufweist, die in der Arbeitsstellung des elektrischen Anzeigeorgans gegen eine Rampe (56) des beweglichen Teils (40) anlegbar ist.
